# FASCICULE DE BREVET EUROPEEN

(11) **EP 2 371 260 B1**
(45) Date de publication et mention de la délivrance du brevet: **30.04.2014**
(21) Numéro de dépôt: 11159800.9
(22) Date de dépôt: 25.03.2011
(51) Int. Cl.: A47L 15/50

(54) **Dispositif d'aide au maintien d'un panier dans une cuve de lave-vaisselle**
Hilfsvorrichtung zur Positionsbeibehaltung eines Korbs in einem Behälter einer Geschirrspülmaschine
Device to help maintain a basket in a dishwasher tray

(30) Priorité: 30.03.2010 FR 1001344
(43) Date de publication de la demande: 05.10.2011
(73) Titulaire: FagorBrandt SAS, 92500 Rueil Malmaison (FR)
(72) Inventeur: Bonnet, Philippe, 85140 L'Oie (FR)

(56) Documents cités:
- EP-A2- 1 707 101
- WO-A1-2010/012572
- US-A1- 2008 156 362

## Description

L'invention, se rapporte à un dispositif d'aide au maintien d'au moins un des paniers agencés au sein d'une cuve d'un lave- vaisselle comportant une paroi de voûte, une paroi latérale ayant une paroi de fond et présentant une ouverture frontale fermée par une porte; ledit panier comportant un fond et un cadre et étant supporté par un dispositif télescopique qui est adapté à conduire en translation ledit panier entre une position extraite et une position rentrée et qui comprend des glissières solidaires de la cuve et supportant des coulisseaux formant chacun un rail ayant des extrémités antérieure et postérieure et entre lesquelles coulissent un moyen de translation relié à l'un des côtés longitudinaux du cadre du panier.

Il est connu de l'art antérieur, par exemple, illustré par le brevet EP186157, de fixer les glissières sur deux flans opposés de la paroi latérale de la cuve et de faire coulisser longitudinalement les paniers et au moins un panier à couverts entre une position rentrée et une position extraite.

Dans ce type de paniers la paroi de fond et le cadre sont généralement fabriqués avec une armature de fils métalliques dont certains, notamment au niveau du cadre, ont un diamètre plus important afin de servir de renfort. Il existe également des paniers dont le fond et le cadre sont réalisés en matériau plastique renforcé au niveau du cadre par des fils métalliques. Il faut savoir qu'en moyenne la charge d'un panier à vaisselle est de l'ordre de 15 kilos, tandis que la charge d'un panier à couverts est de l'ordre de 5 kilos. Non seulement, ces paniers doivent résister sans déformation à la charge en vaisselle et/ou couverts ou autres objets, mais aussi résister à la chaleur de l'eau de nettoyage de l'ordre de 65 °C, aux produits lessiviels, et à l'agressivité des jets d'eau sans affaissement de leur fond ou déformation de leur cadre.

En outre, dans l'adoption d'un dispositif télescopique à deux degrés de coulissement du panier, tel que, par exemple, décrit dans la demande de brevet français FR2863841, on constate que , lorsque le panier est en sa position rentrée et en pleine charge, la région antérieure du panier est flottante par rapport aux coulisseaux.

De part cette construction, et notamment lorsqu'elle est appliquée à des paniers réalisés en un matériau plastique, on doit tenir compte, d'une part, des impulsions verticales exercées sur les régions antérieures des cadres des paniers par la pulsation des jets de lavage, et d'autre part, des forces dirigées vers le bas sous l'effet du poids des objets à laver. De plus ces chocs et vibrations contribuent aux déformations du cadre du panier en causant un flambage du fond et/ou un arrachement des côtés, et consécutivement amplifient les contraintes mécaniques sur les coulisseaux.

Ainsi la construction des paniers, et notamment les paniers recevant des couverts ou autres objets, doit répondre impérativement à des consignes de résistance et de sécurité, aussi bien en position extraite, qu'en position rentrée, pour éviter toute chute brutale ou tout désengagement des paniers de leurs coulisseaux.

On connaît également déjà le document WO 2010 012572 A1 qui concerne un lave-vaisselle qui comprend un corps, une porte permettant l'accès à l'intérieur du corps, au moins deux dispositifs de suspension fixés l'un en face de l'autre au plafond du corps, au moins deux rails fixés chacun aux dispositifs de suspension, et au moins un tiroir installé sur les rails depuis les côtés opposés pour s'y déplacer, les articles à laver étant placés dans ces tiroirs. Les rails présentant une forme de U ayant un bras de suspension fixé au dispositif de suspension, s'étendant parallèlement au plafond de l'avant vers l'arrière et permettant au rail de se déplacer vers l'arrière et vers l'avant sur le dispositif de suspension, et un bras de tiroir s'étendant parallèlement au bras de suspension, dans la même direction que celle sur laquelle le tiroir est monté et permettant au tiroir de se déplacer en avant et en arrière sur le rail.

L'invention a donc pour but de pallier les inconvénients de l'art antérieur en réalisant un dispositif d'aide au maintien des paniers minimisant les problèmes techniques évoqués ci-dessus et garantissant la non-déformabilité du ou des paniers et la sécurité d'utilisation lors du lavage et en porte à faux et en charge maximale.

Selon l'invention, que chaque coulisseau comporte un système d'accouplement mutuel automatique entre son extrémité antérieure et la paroi frontale du cadre du panier.

Grâce à cet accouplement, le panier, étant amené de sa position extraite vers sa position rentrée, les coulisseaux viennent occuper une position de fin de course postérieure en laquelle la paroi frontale du panier vient s'accoupler avec les extrémités des coulisseaux constituant ainsi une solidarisation de la région antérieure flottante du panier avec les coulisseaux solidaires des glissières, et donc un appui stable pour le panier en équilibrant les contraintes exercées sur le panier, notamment au cours du lavage.

Selon une autre caractéristique importante de l'invention , et toujours dans le but de renforcer l'aide au maintien du panier pour éviter notamment sa déformation lors du lavage et/ou sous le poids de la charge en vaisselle, ledit dispositif d'aide comporte en outre sur la paroi de fond de la cuve au moins une console destinée à venir en prise avec le panier lorsque que le panier occupe sa position rentrée.

Grâce à cette console, les contraintes mécaniques infligées au panier lors de la charge et/ou du fonctionnement de la machine sont réparties, non seulement, sur les glissières, mais aussi sur un point d'appui postérieur matérialisé par la console.

Les caractéristiques et avantages de l'invention ressortiront d'ailleurs de la description qui va suivre, prise à titre d'exemple non limitatif, en référence aux dessins annexés dans lesquels:
la figure 1 est une vue en perspective d'un lave vaisselle incorporant un dispositif d'aide au maintien d'au moins un des paniers selon l'invention;
La figure 2 est une vue partielle en perspective et en coupe d'un panier en position extraite monté sur un coulisseau et sous la voûte de la cuve;
la figure 3 est une vue en coupe partielle et à plus grande échelle d'un moyen d'accouplement entre un coulisseau et le cadre d'un panier ;
la figure 4 est une vue partielle agrandie et en perspective illustrant un panier monté sur un coulisseau avec un système d'accouplement en un état inactif ;
la figure 5 est une vue en perspective et de dessous de la voûte illustrant deux paniers et un jeu de consoles.

Comme représenté à la figure 1, le lave-vaisselle 1 comprend une cuve 2 renfermant un panier inférieur 3 et un panier médian 4 contenant de la vaisselle de grandes dimensions. La cuve 2 comprend une paroi de sole 7, une paroi de voûte 8, une paroi latérale 10 ayant une paroi de fond 11 ainsi qu'une ouverture frontale 12 fermée par une porte pivotante 13.

Des moyens d'arrosage rotatifs 14 sont agencés entre les paniers 3 et 4.La cuve contient également un panier présentement divisé en deux paniers 5 et 6 dédiés plus spécialement au lavage des couverts ou autres objets.

Comme on le voit mieux sur la figure 2, les paniers comportent chacun un fond ajouré 15 et un cadre 16 et sont supportés chacun par un dispositif télescopique qui comprend des glissières 17 solidaires de la cuve et supportant des coulisseaux 18 reliés audit panier, et qui est adapté à conduire en translation ledit panier entre une position extraite (par exemple panier 6 de la figure 1) et une position rentrée (panier 5 de la figure 1). Dans le cas des paniers dits à couverts, le cadre 16 présente une faible hauteur comparée à celle des paniers 3 et 4.

De plus, le fond ajouré 15 de ces paniers à couverts présentent, comme on le voit bien sur les figures 2 et 4, une pluralité de picots ou dents 19 constituant des logements pour les objets ou couverts. Lesdits paniers 5 et 6 sont préférentiellement réalisés chacun en une pièce moulée en un matériau plastique et le fond ajouré 15 est formé par un maillage supportant les picots ou dents 19 , tandis que le cadre 16 est en partie renforcé par un ou des fils métalliques surmoulés ou encastrés dans des rainures pratiquées plus spécialement dans les côtés longitudinaux 20 desdits paniers ; la paroi frontale 21 est conformée en une pièce moulée plus haute que les côtés longitudinaux 20 et sert de poignée et de support à un enjoliveur pour ces paniers.

Les coulisseaux 18 forment chacun un rail ayant des extrémités antérieure 22 et postérieure 23 et entre lesquelles coulissent un moyen de translation 24 relié à l'un des côtés longitudinaux du cadre 16 du panier.

Selon une première caractéristique de l'invention, chaque coulisseau 18 comporte un système d'accouplement mutuel automatique entre son extrémité antérieure 22 et la paroi frontale 21 du cadre 16 du panier.

A la figure 3, le système d'accouplement automatique est représenté en un état actif solidarisant la paroi frontale 21 avec les extrémités antérieures des coulisseaux. Comme on le voit bien, il comporte, d'une part sur l'extrémité antérieure 22 du coulisseau une mortaise 25, et d'autre part, sur la paroi frontale 21 du cadre du panier un tenon 26. Dans l'exemple de réalisation décrit sur les figures, les glissières 17 sont fixées sur la paroi de voûte 8 et reçoivent en suspension les coulisseaux 18 qui reçoivent eux-mêmes les moyens de translation 24 reliés au panier.

Comme on le voit bien sur les figures 2 et 4 chaque coulisseau 18 comporte un ensemble, de deux tringles 27 et 28 montées parallèles l'une au-dessous de l'autre et maintenues à distance par au-moins une entretoise 29 agencée en l'extrémité postérieure 23; la tringle supérieure 28 étant montée coulissante sur la glissière et la tringle inférieure 27 étant reliée au panier. L'extrémité antérieure 22 de l'ensemble des tringles porte une seconde entretoise constituant la mortaise 25.Dans un but de réduction des coûts de fabrication, les deux tringles 27 et 28 sont conformées en épingle en U dont le coude forme l'entretoise 29.Dans ces figures 2 et 4, le système d'accouplement est représenté en un état inactif, c'est-à-dire avec la désolidarisation de la paroi frontale du panier des extrémités antérieures des coulisseaux.

En se rapportant à la figure 3 dans laquelle le système d'accouplement est en un état actif, on voit que la mortaise 25 comprend deux manchons 25a et 25b fixés sur les deux extrémités antérieures des tringles, et reliés par une barrette 25c présentant un évidement latéral destiné à recevoir le tenon 26 qui est formé par un appendice latéral 26a de forme complémentaire à celle dudit évidement.

Ainsi, le système d'accouplement par tenon-mortaise solidarise automatiquement les coulisseaux, mis en fin de course postérieure, avec le cadre du panier en constituant un renfort pour toute la région antérieure de la partie flottante du panier placé en sa position rentrée. L'encastrement entre le tenon et la mortaise est suffisamment intime et frictionnel pour assurer l'état actif de l'accouplement permettant en outre l'accompagnement et le soutien de la région antérieure du panier lors du passage du panier de sa position rentrée vers sa position extraite, tout au moins pendant le premier degré de coulissement du dispositif télescopique.

Une autre fonction du dispositif d'aide est particulièrement intéressante dans le cas où les moyens de translation 24 du panier comportent des organes d'accrochage avec les rails des coulisseaux 18 de manière à rendre amovible le panier. Comme représenté à la figure 2, les organes d'accrochage amovible comportent pour chaque rail au-moins un crochet 30 et un patin postérieur 31 qui viennent respectivement en prise avec le rail et qui sont montés sur l'un des côtés longitudinaux 20 du cadre 16 du panier.

Grâce au dispositif d'aide, et lorsque le panier est en position rentrée avec les coulisseaux en position de fin de course, les crochets 30 sont pratiquement verrouillés, c'est-à-dire maintenus par l'accouplement tenon-mortaise qui empêche tout soulèvement de la partie frontale du panier.

Selon une autre caractéristique importante de l'invention et comme on le voit sur la figure 5, le dispositif d'aide au maintien des paniers comporte sur la paroi de fond 11 de la cuve, au moins une console 32 destinée à venir en prise avec le panier lorsque que le panier occupe sa position rentrée.

De préférence, la console 32 est située dans un plan mitoyen avec le plan contenant le fond 15 du panier.

Grâce à une telle console, on comprendra que le fond du panier et notamment sa région postérieure est soutenue durant les opérations de lavage ou d'attente avec le panier chargé en vaisselle ou couverts.

Dans un mode de réalisation préféré, la console 32 présente la forme générale d'un **L** dont la branche verticale 33 comporte un organe de fixation sur le fond 11 de la cuve ou sur la voûte 8, et dont la branche horizontale 34 sert de portée pour le fond du panier. Comme représenté, le dispositif comporte deux consoles 32 agencées à distance l'une de l'autre sur la paroi de fond 11 de la cuve et présentement assimilée à une bordure descendante solidaire par construction de la voûte 8. Ces deux consoles 32 peuvent aussi bien soutenir un seul grand panier que respectivement les deux paniers 5 et 6. Bien qu'un tel dispositif d'aide au maintien puisse être appliqué sur tous les paniers, il est fortement intéressant pour maintenir un ou des paniers dédiés à recevoir des couverts ou autres objets, notamment les deux paniers 5 et 6 agencés directement sous la voûte 8.

Afin d'augmenter le maintien du fond 15 du panier, l'invention prévoit en outre d'équiper le côté postérieur 35 du cadre d'une ancre horizontale 36 destinée à venir s'emboîter dans un logement 37 pratiquée dans la base de la console 32.

Une telle ancre 36 empêche tout mouvement vertical ou soulèvement du fond du panier. On comprendra que la combinaison de la ou les consoles avec, d'une part, le système d'accouplement, et d'autre part avec l'ancre réalise une aide au maintien du fond du panier dans un plan sensiblement horizontal empêchant ainsi le panier de se déformer et notamment évite le flambage du fond du panier au cours notamment de l'opération de lavage. Grâce à l'immobilisation du panier ou des paniers, notamment consacrés aux couverts ou objets, on empêche également que ces derniers ne bougent trop dans leur logement et puissent tomber dans la cuve lors de l'opération de lavage. Bien entendu, le dispositif d'aide au maintien s'applique aussi aux autres paniers contenant de la vaisselle et contribue, non seulement au renforcement de la structure de ces paniers, mais aussi élimine les vibrations et/ou chocs entre les plats, les verres ou autres objets lors de l'opération de lavage.

## Revendications

1. Dispositif d'aide au maintien d'au moins un des paniers(3,4,5,6) agencés au sein d'une cuve(2) d'un lave- vaisselle (1) comportant une paroi de voûte(8), une paroi latérale (10) ayant une paroi de fond(11) et présentant une ouverture frontale(12) fermée par une porte(13); ledit panier (3, 4, 5, 6) comportant un fond (15)et un cadre(16) et étant supporté par un dispositif télescopique qui est adapté à conduire en translation ledit panier (3, 4, 5, 6) entre une position extraite et une position rentrée et qui comprend des glissières(17) solidaires de la cuve (2) et supportant des coulisseaux(18) présentant chacun un rail ayant des extrémités antérieure(22) et postérieure(23) et entre lesquelles coulissent un moyen de translation(24) relié à l'un des côtés(20)longitudinaux du cadre (16) du panier (3, 4, 5, 6), **caractérisé en ce que** chaque coulisseau(18) comporte un système d'accouplement mutuel automatique entre son extrémité antérieure(22) et la paroi frontale(21) du cadre(16)du panier (3, 4, 5, 6).

2. Dispositif selon la revendication 1, **caractérisé en ce que** le système d'accouplement mutuel automatique comporte, d'une part sur l'extrémité antérieure (22)du coulisseau(18) une mortaise(25), et d'autre part, sur la paroi frontale(21) du cadre (16) du panier (3, 4, 5, 6), un tenon(26).

3. Dispositif selon la revendication 2 ; **caractérisé en ce que** chaque coulisseau(18) comporte un ensemble de deux tringles(27, 28) montées parallèles l'une au-dessous de l'autre et maintenues à distance par au-moins une entretoise(29) agencée en l'extrémité postérieure(23) de l'ensemble; la tringle supérieure(28) étant montée coulissante sur la glissière (17) et la tringle inférieure(27) étant solidaire du panier (3, 4, 5, 6), et **en ce que** l'extrémité antérieure(22) de l'ensemble des tringles (27, 28) porte une seconde entretoise constituant la mortaise(25).

4. Dispositif selon la revendication 3, **caractérisé en ce que** La mortaise(25) comprend deux manchons (25a, 25b) fixés sur les deux extrémités antérieures(22) des tringles (27, 28), et reliés par une barrette(25c) présentant un évidement latéral destiné à recevoir le tenon (26)qui présente, sur la paroi frontale(21) du cadre (16), un appendice latéral(26a) de forme complémentaire à celle dudit évidement.

5. Dispositif selon l'une quelconque des revendications 1 à 4, **caractérisé en ce que** les glissières(17) sont fixées sur la paroi de voûte(8) et reçoivent en suspension les coulisseaux(18) qui reçoivent eux-mêmes les moyens de translation(24) du panier (3, 4, 5, 6).

6. Dispositif selon l'une quelconque des revendications précédentes, **caractérisé en ce qu'**il est adapté à maintenir un panier(5,6) destiné à recevoir des couverts ou autres objets.

7. Dispositif selon l'une quelconque des revendications précédentes, **caractérisé en ce que** les moyens de translation(24) du panier (3, 4, 5, 6) comportent des organes d'accrochage avec les rails des coulisseaux(18) de manière à rendre amovible le panier (3, 4, 5, 6).

8. Dispositif selon la revendication 7, **caractérisé en ce que** les organes d'accrochage amovible comportent pour chaque rail au-moins un crochet(30) qui vient en prise avec le rail.

9. Dispositif selon l'une quelconque des revendications précédentes, **caractérisé en ce qu'**il comporte en outre sur la paroi de fond(11) de la cuve (2) au moins une console(32) destinée à venir en prise avec le panier (3, 4, 5, 6) lorsque que le panier (3, 4, 5, 6) occupe sa position rentrée.

10. Dispositif selon la revendication9, **caractérisé en ce que** la console(32) est située dans un plan mitoyen avec le plan contenant le fond(15) du panier (3, 4, 5, 6).

11. Dispositif selon la revendication 9 ou 10, **caractérisé en ce que** la console(32) présente la forme générale d'un **L** dont la branche verticale(33) comporte un organe de fixation sur la cuve (2) et dont la branche horizontale(34) sert de portée pour le fond(15)du panier (3, 4, 5, 6).

12. Dispositif selon l'une des revendications 9 à 11, **caractérisé en ce qu'**il comporte deux consoles(32) agencées à distance l'une de l'autre sur la paroi de fond(11) de la cuve(2).

13. Dispositif selon l'une des revendications 9 à 12, **caractérisé en ce que** le côté postérieur(35) du cadre (16) comporte une ancre horizontale(36) destinée à venir s'emboîter dans un logement(37) pratiquée dans la base de la console(32).

## Patentansprüche

1. Hilfsvorrichtung zur Positionshaltung mindestens eines der Körbe (3, 4, 5, 6), die innerhalb eines Spülbehälters (2) eines Geschirrspülers (1), welcher eine Deckenwand (8), eine Seitenwand (10); eine Rückwand (11) und eine vordere Öffnung (12), welche von einer Tür (13) geschlossen wird, aufweist, angeordnet sind; wobei der besagte Korb (3, 4, 5, 6) einen Boden (15) und einen Rahmen (16) aufweist und von einer Teleskopvorrichtung getragen wird, welche geeignet ist, den besagten Korb (3, 4, 5, 6) translatorisch zwischen einer ausgefahrenen Position und einer eingefahrenen Position zu führen und fest mit dem Spülbehälter (2) verbundene Gleitschienen (17) umfasst und Schieber (18) stützt, welche jeweils eine Schiene mit einem vorderen Ende (22) und einem hinteren Ende (23) aufweisen, und zwischen welchen eine mit einer des Längsseiten (20) des Rahmens (16) des Korbes (3, 4, 5, 6) verbundene Translationseinrichtung (24) gleitet, **dadurch gekennzeichnet, dass** jeder Schieber (18) ein System zum automatischen Aneinanderkoppeln zwischen seinem vorderen Ende (22) und der Vorderwand (21) des Rahmens (16) des Korbes (3, 4, 5, 6) aufweist.

2. Vorrichtung nach Anspruch 1, **dadurch gekennzeichnet, dass** das System zum automatischen Aneinanderkoppein einerseits am vorderen Ende (22) des Schiebers (18) ein Zapfenloch (25) und andererseits an der Vorderwand (21) des Rahmens (16) des Korbes (3, 4, 5, 6) einen Zapfen (26) aufweist.

3. Vorrichtung nach Anspruch 2, **dadurch gekennzeichnet, dass** jeder Schieber (18) ein Gestänge bestehend aus zwei Stangen (27, 28), welche parallel übereinander montiert sind und von mindestens einem am hinteren Ende (23) des Gestänges angeordneten Abstandshalter (29) in Abstand gehalten werden, aufweist, wobei die obere Stange (28) gleitend auf der Gleitschiene (17) montiert ist und die untere Stange (27) fest mit dem Korb (3, 4, 5, 6) verbunden ist, und dass das vordere Ende (22) des Gestänges (27, 28) einen zweiten Abstandshalter aufweist, welcher das Zapfenloch (25) bildet.

4. Vorrichtung nach Anspruch 3, **dadurch gekennzeichnet, dass** das Zapfenloch (25) zwei Hülsen (25a, 25b) aufweist, die an den beiden vorderen Enden (22) der Stangen (27, 28) befestigt und anhand eines Stegs (25c) mit einer seitlichen Aussparung, die für die Aufnahme des Zapfens (26), welcher auf der Vorderwand (21) des Rahmens (16) einen seitlichen Ansatz (26a) aufweist, dessen Form die Form der besagten Aussparung ergänzt, bestimmt ist, miteinander verbunden sind.

5. Vorrichtung nach einem beliebigen der Ansprüche 1 bis 4, **dadurch gekennzeichnet, dass** die Gleitschienen (17) an der Deckenwand (8) befestigt sind und die Schieber (18) hängend aufnehmen, wobei die Schieber (18) ihrerseits die Translationseinrichtungen (24) des Korbes (3, 4, 5, 6) aufnehmen.

6. Vorrichtung nach einem beliebigen der vorstehenden Ansprüche, **dadurch gekennzeichnet, dass** sie dazu ausgelegt ist, einen für die Aufnahme des Bestecks oder sonstiger Gegenstände bestimmten Korb (5, 6) in Position zu halten.

7. Vorrichtung nach einem beliebigen der vorstehenden Ansprüche, **dadurch gekennzeichnet, dass** die Translationseinrichtungen (24) des Korbes (3, 4, 5, 6) Elemente zur Verhakung mit den Schienen der Schieber (18) aufweisen, so dass der Korb (3, 4, 5, 6) abnehmbar ist.

8. Vorrichtung nach Anspruch 7, **dadurch gekennzeichnet, dass** die Elemente zur abnehmbaren Verhakung für jede Schiene mindestens einen Haken (30) aufweisen, welcher in die Schiene eingreift.

9. Vorrichtung nach einem beliebigen der vorstehenden Ansprüche, **dadurch gekennzeichnet, dass** sie weiterhin an der Rückwand (11) des Spülbehälters (2) mindestens eine Konsole (32) umfasst, welche dazu bestimmt ist, in den Korb (3, 4, 5, 6) einzugreifen, wenn sich der Korb (3,4,5,6) in seiner eingefahrenen Position befindet.

10. Vorrichtung nach Anspruch 9, **dadurch gekennzeichnet, dass** die Konsole (32) auf einer Ebene, welche an die Ebene, die den Boden (15) des Korbes (3, 4, 5, 6) umfasst, angrenzt, angeordnet ist.

11. Vorrichtung nach Anspruch 9 oder 10, **dadurch gekennzeichnet, dass** die Konsole (32) die allgemeine Form eines **L** aufweist, dessen vertikaler Schenkel (33) ein Element für die Befestigung an dem Spülbehälter (2) umfasst, und dessen horizontaler Schenkel (34) als Tragflüche für den Boden (15) des Korbes (3, 4, 5, 6) dient.

12. Vorrichtung nach einem beliebigen der Ansprüche 9 bis 11, **dadurch gekennzeichnet, dass** sie zwei Konsolen (32) umfasst, welche in Abstand voneinander an der Rückwand (11) des Spülbehälters (2) angeordnet sind.

13. Vorrichtung nach einem beliebigen der Ansprüche 9 bis 12, **dadurch gekennzeichnet, dass** die hintere Seite (35) des Rahmens (16) einen horizontalen Anker (36) umfasst, welcher dazu bestimmt ist, in eine an der Basis der Konsole (32) eingelassene Aufnahmeaussparung (37) einzugreifen.

## Claims

1. A device to aid in holding at least one of the dish racks (3, 4, 5, 6) placed within a tub (2) of a dishwasher (1) comprising a top wall (8), a side wall (10) having a back wall (11) and exhibiting a front opening (12) shut by a door (13); said dish rack (3, 4, 5, 6) comprising a bottom (15) and a frame (16) and being supported by a telescoping device that is adapted to translationally carry said basket (3, 4, 5, 6) between an extracted position and a retracted position, and which comprises slides (17) joined with the tub (2) and supporting sliding parts (18) each exhibiting a rail having front (22) and rear (23) ends and between which slide a means of translation (24) connected to one of the longitudinal sides (20) of the frame (16) of the dish rack (3, 4, 5, 6), **characterized in that** each sliding part (18) comprises an automatic mutual coupling system between its front end (22) and the front wall (21) of the frame (16) of the dish rack (3, 4, 5, 6).

2. A device according to claim 1, **characterized in that** the automatic mutual coupling system comprises, on the front end (22) of the sliding part (18) a mortise (25), and on the front wall (21) of the frame (16) of the dish rack (3, 4, 5, 6) a tenon (26).

3. A device according to claim 2, **characterized in that** each sliding part (18) comprises a set of two rods (27, 28) mounted parallel one below the other and held apart by at least one spacer (29) placed on the back end (23) of the assembly; the upper rod (28) being slidably mounted onto the slide (17) and the lower rod (27) being joined with the dish rack (3, 4, 5, 6), and **in that** the front end (22) of the rod assembly (27, 28) supports a second spacer constituting the mortise (25).

4. A device according to claim 3, **characterized in that**:
The mortise (25) comprises two sleeves (25a, 25b) fastened onto the two front ends (22) of the rods (27, 28) and connected by a bar (25c) exhibiting a side recess intended to accommodate the tenon (26) which exhibits, on the front wall (21) of the frame (16), a side appendage (26a) whose shape complements that of said recess.

5. A device according to any one of the claims 1 to 4, **characterized in that** the slides (17) are fastened onto the top wall (8) and accommodate, suspended therefrom, the sliding parts (18), which themselves accommodate the means of translation (24) of the dish rack (3, 4, 5, 6).

6. A device according to any one of the preceding claims, **characterized in that** it is adapted to hold a basket (5, 6) intended to accommodate cutlery or other objects.

7. A device according to any one of the preceding claims, **characterized in that** the means of translation (24) of the dish rack (3, 4, 5, 6) comprise hooking members with the rails of the sliding parts (18) so as to make the dish rack (3, 4, 5, 6) removable.

8. A device according to claim 7, **characterized in that** the removable hooking members comprise, for each rail, at least one hook (30) that grasps the rail.

9. A device according to any one of the preceding claims, **characterized in that** it further comprises, on the back wall (11) of the tub (2), at least one console (32) intended to engage with the dish rack (3, 4, 5, 6) when the dish rack (3, 4, 5, 6) is in its retracted position.

10. A device according to claim 9, **characterized in that** the console (32) is located in a dividing plane, with the plane containing the bottom (15) of the dish rack (3, 4, 5, 6).

11. A device according to claim 9 or 10, **characterized in that** the console (32) has the general shape of an L whose vertical branch (33) comprises a member fastening it to the tub (2) and whose horizontal branch (34) serves as a support for the bottom (15) of the dish rack (3, 4, 5, 6).

12. A device according to any one of the claims 9 to 11, **characterized in that** it comprises two consoles (32) arranged apart from one another on the back wall (11) of the tub (2).

13. A device according to any one of the claims 9 to 12, **characterized in that** the back side (35) of the frame (16) comprises a horizontal anchor (36) intended to fit into a recess (37) built into the base of the console (32).
